# EUROPÄISCHE PATENTSCHRIFT

(11) **EP 1 460 726 B1**
(45) Veröffentlichungstag und Bekanntmachung des Hinweises auf die Patenterteilung: **07.01.2009**
(21) Anmeldenummer: 03026361.0
(22) Anmeldetag: 18.11.2003
(51) Int. Cl.: H01R 13/447

(54) **Anschlusselement für elektrische Steckverbindungen**
Connection element for electrical pug connections
Elément pour connecteur électrique à fiche

(30) Priorität: 21.03.2003 DE 20304650 U
(43) Veröffentlichungstag der Anmeldung: 22.09.2004
(73) Patentinhaber: ERICH JAEGER GmbH + Co. KG, 61169 Friedberg (DE)
(72) Erfinder: Ruebsam, Carsten, 36088 Hünfeld (DE)
(74) Vertreter: KEIL & SCHAAFHAUSEN Patentanwälte

(56) Entgegenhaltungen:
- DE-U1- 9 410 857
- DE-U1- 20 204 423

## Beschreibung

Die Erfindung bezieht sich auf ein Anschlusselement, insbesondere einen Stecker oder Adapter, für elektrische Steckverbindungen mit einer Steckdose, welche mit einem gegen die Wirkung einer Rückstellfeder öffenbaren Klappdeckel verschließbar ist.

Derartige Steckverbindungen werden bspw. im Kraftfahrzeugbereich eingesetzt. Ein öffenbarer Klappdeckel ist an dem Steckdosengehäuse deswegen angelenkt, weil die im Inneren der Steckdose aufgenommenen Kontakte bei Nichtbenutzung der Steckdose gegen Spritzwasser und dgl. Verschmutzungen geschützt werden sollen. Der Klappdeckel erschwert allerdings das Einstecken eines Steckers bzw. eines Adapters, d.h. eines Anschlusselements für den Übergang einer Steckdose zu einem Stecker mit unterschiedlicher Polzahl, also bspw. von einer 13-poligen Steckdose (nach ISO11446) zu einem 7-poligen Stecker (bspw. nach ISO1724). Bei herkömmlichen Steckverbindungen muss der Anwender den Deckel der Steckdose mit der Hand öffnen, um den Stecker oder Adapter einstecken zu können. Auch während des Einsteckens, d.h. einer Drehbewegung zur Herstellung einer Bajonettverriegelung zwischen Steckdose und Stecker bzw. Adapter muss der Anwender den Deckel mit der Hand geöffnet halten.

Aus der DE 202 04 423 U1 ist eine solche Steckdose mit Klappdeckel zum Verschließen der Einstecköffnung bekannt. Um das Einstecken eines Steckers in die Einstecköffnung zu erleichtern, sind Mittel zum Verrasten des Deckels in seiner Öffnungsstellung und Mittel zum Entrasten des Deckels bei Erreichen der Einsteckstellung des Steckers vorgesehen.

Aufgabe der vorliegenden Erfindung ist es, ein Anschlusselement, also insbesondere einen Stecker oder Adapter, vorzuschlagen, welcher eine Einhandbedienung beim Einstecken und Verriegeln des Anschlusselements in die bzw. mit der Steckdose zulässt.

Diese Aufgabe wird mit den Merkmalen des Anspruchs 1 gelöst. Dabei ist insbesondere vorgesehen, dass das Gehäuse des Anschlusselements der eingangs genannten Art auf seiner Außenseite mit einer Deckelöffnungsführung versehen ist, die als eine etwa in Umfangsrichtung verlaufende Leiste ausgebildet ist, welche einstückig mit dem Anschlusselement-Gehäuse ausgebildet sein kann.

Aufgrund der Deckelöffnungsführung ist es möglich, dass das Anschlusselement nach dem Ansetzen an die Steckdose mit nur noch einer Hand eingesteckt und durch Drehbewegung in die Verriegelungsposition überführt werden kann, wenn mit Hilfe der Deckelöffnungsführung der Klappdeckel der Steckdose angehoben wird. Weil der Klappdeckel der Steckdose an seinem freien Ende in der Regel mit einer vorspringenden Grifflasche versehen ist, kann die Deckelöffnungsführung sogar von Anfang an dazu dienen, vor dem eigentlichen Drehsteckvorgang den Klappdeckel der Steckdose mit dem Anschlusselement selbst anzuheben, so dass das Anschlusselement bis in seine Ausgangsdrehstecklage geführt werden kann. Die zweite Hand des Anwenders wird so für den Einsteckvorgang überhaupt nicht benötigt.

Anschlusselemente der geschilderten Art haben in der Regel (wenn sie nach ISO-Norm konzipiert sind) eine Deckelauflageplattform für den Klappdeckel der Steckdose. Diese Deckelauflageplattform ist dafür vorgesehen, dass sich der geöffnete Klappdeckel der Steckdose nach dem vollständigen Einstecken und Verriegeln des Anschlusselements in die bzw. der Steckdose auf die Deckelauflageplattform auflegen kann, so dass die Innenseite des geöffneten Klappdeckels während der Nutzung der Steckverbindung, also bspw. beim Fahrzeugbetrieb, gegen Spritzwasser oder ähnliche Verschmutzungen geschützt ist und die Dichtfunktion des darin untergebrachten Dichtringes, welcher bei geschlossenem Klappdeckel mit der Vorderseite des Steckdosen-Gehäuses zusammenwirkt, nicht beeinträchtigt wird.

Für diesen Fall ist es von weiterem Vorteil, dass die äußere Führungsfläche der Deckelöffnungsführung von einem gehäusenahen Ende in Umfangsrichtung kontinuierlich bis zur Höhe der Deckelauflageplattform ansteigt. Auf diese Weise wird beim Drehstecken das Anschlusselements in die Verriegelungsstellung in der Steckdose der Klappdeckel allmählich weiter angehoben und gelangt schließlich bis auf die Höhe der Deckelauflageplattform, auf welcher der Klappdeckel dann selbsttätig ohne Mithilfe der zweiten Hand des Verwenders seine ebene Auflage findet.

Zur Erleichterung der Bedienung kann ferner in Weiterbildung des Erfindungsgedankens die Deckelöffnungsführung an ihrem gehäusenahen Ende mit einer Griffmulde versehen, insbesondere als solche ausgebildet sein.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung.

Es zeigen:
- Fig. 1: Ein die Erfindung aufweisendes, als Adapter ausgebildetes Anschlusselement in Schrägansicht von vorne,
- Fig. 2: das Anschlusselement von Fig. 1 in Seitenansicht,
- Fig. 3a, bis 3c: den Vorgang des Einsteckens eines die Erfindung aufweisenden Anschlusselements gemäß Fig. 1 und 2 in eine an sich bekannten Steckdose.

Das in Fig. 1 und 2 dargestellte und zur Veranschaulichung als Adapter ausgebildete Anschlusselement 1 hat ein mit einem klappbaren Deckel 11 versehenes Gehäuse 4. Das Gehäse 4 ist mit einer Deckelauflageplattform 6 für die Auflage eines mit einer vorspringenden Grifflasche 9 versehenen Klappdeckels 3 einer aus den Figuren 3a bis 3c ersichtlichen Steckdose 2 ausgestattet. Auf der einen Seite des Umfangs des Gehäuses 4 ist dieses mit einer bogenartig geschwungenen, als etwa in Umfangsrichtung verlaufenden Leiste mit einer Führungsfläche 10 ausgestatteten Deckelöffnungsführung 5 versehen. Die Deckelöffnungsführung 5 erstreckt sich von einem gehäusenahen Ende 7 kontinuierlich radial erweiternd bis etwa auf die Höhe der Deckelauflageplattform 6 an seinem anderen der Deckelplattform 6 zugewandten Ende 12. An dem deckelnahen Ende 7 hat die Deckelöffnungsführung 5 eine ergonomisch gestaltete Griffmulde 8, welche das Verdrehen des Anschlusselements gegenüber der Steckdose 2 erleichtert.

Aus den Figuren 3a bis 3b, bei welchen das Anschlusselement 1 in fortschreitenden Drehverriegelungspositionen relativ zu der Steckdose 2 dargestellt ist, ergibt sich die Funktionsweise des Anschlusselements 1 mit Deckelöffnungsführung 5. Aus Fig. 3a ist ersichtlich, wie der Klappdeckel 3 der Steckdose 2 mit Hilfe der Deckelöffnungsführung 5 und der vorspringenden Griffflasche 9 angehoben werden kann, ohne dass der Verwender seine zweite Hand benötigt. Es bleibt ihm also erspart, den eventuell außen verschmutzten Klappdeckel 3 mit der Hand anzugreifen. In der in Fig. 3b veranschaulichten Position ist der Adapter 1 relativ zu der Ausgangslage von Fig. 3a nach rechts verdreht, wobei die Griffmulde 8 behilflich ist. Der Klappdeckel 3 ist aufgrund des radialen Anstiegs der Führungsfläche 10 der Deckelöffnungsführung 5 weiter angehoben und zwar schon fast bis auf die Höhe der Deckelauflageplattform 6 an dem Anschlusselement 1. In Fig. 3c ist das Anschlusselement 1 bis in seine Endverriegelungsstellung der zwischen Steckdose 2 und Anschlusselement 1 vorgesehenen Bajonettverriegelung gelangt. Man erkennt, dass der Klappdeckel 3 der Steckdose 1 selbsttätig bis auf die Oberseite der Deckelauflageplattform 6 gelangt ist und dort eben aufliegt, so dass seine Innenseite geschützt ist. Der gesamte Dreh-Steck-Vorgang erlaubt eine Ein-Hand-Bedienung.

### Bezugszeichenliste

- 1: Anschlusselement
- 2: Steckdose
- 3: Klappdeckel
- 4: Gehäuse
- 5: Deckelöffnungsführung
- 6: Deckelauflageplattform
- 7: Ende
- 8: Griffmulde
- 9: Grifflasche
- 10: Führungsfläche
- 11: Deckel
- 12: Ende

## Patentansprüche

1. Anschlusselement (1), insbesondere Stecker oder Adapter, für elektrische Steckverbindungen mit einer Steckdose (2), welche mit einem gegen die Wirkung einer Rückstellfeder öffenbaren Klappdeckel (3) verschließbar ist, **dadurch gekennzeichnet, dass** sein Gehäuse (4) auf seiner Außenseite mit einer Deckelöffnungsführung (5) versehen ist, die als eine in Umfangsrichtung des Gehäuses (4) verlaufende Leiste ausgebildet ist.

2. Anschlusselement nach Anspruch 1, mit einer Deckelauflageplattform (6), **dadurch gekennzeichnet, dass** die äußere Führungsfläche (10) der Deckelöffnungsführung (5) von einem gehäusenahen Ende (7) in Umfangsrichtung kontinuierlich bis etwa zur Höhe der Deckelauflageplattform (6) ansteigt.

3. Anschlusselement nach einem der vorhergehenden Ansprüche, **dadurch gekennzeichnet, dass** die Deckelöffnungsführung (5) an ihrem gehäusenahen Ende (7) mit einer Griffmulde (8) versehen ist.

## Claims

1. A connection element (1), in particular a plug or adapter, for electrical plug connections with a socket (2), which can be closed with a hinged cover (3) openable against the action of a restoring spring, **characterised in that** its housing (4) is provided on its outer side with a cover opening guide (5) which is formed as a strip running in the peripheral direction of the housing (4).

2. The connection element according to claim 1, with a cover support platform (6), **characterised in that** the outer guide face (10) of the cover opening guide (5) rises from an end (7) close to the housing in the peripheral direction continuously up to roughly the height of the cover support platform (6).

3. The connection element according to any one of the preceding claims, **characterised in that** the cover opening guide (5) is provided at its end (7) close to the housing with a recessed grip (8).

## Revendications

1. Elément de connexion (1), notamment connecteur ou adaptateur pour des liaisons par enfichage pour une prise de courant (2) susceptible de se fermer par un couvercle rabattable (3) susceptible de s'ouvrir contre l'effet d'un ressort de rappel, **caractérisé en ce que** son boîtier (4) est muni sur sa face extérieure d'un guidage d'ouverture du couvercle (5) qui est réalisé sous la forme d'une baguette s'étendant dans le sens périphérique du boîtier (4).

2. Elément de connexion selon la revendication 1, avec une plate-forme d'appui du couvercle (6), **caractérisé en ce que** la surface de guidage extérieure (10) du guidage d'ouverture du couvercle (5) remonte en continu en direction périphérique, d'une extrémité (7) proche du boîtier jusqu'à environ la hauteur de la plate-forme d'appui du couvercle (6).

3. Elément de connexion selon l'une quelconque des revendications précédentes, **caractérisé en ce que** sur son extrémité (7) proche du boîtier, le guidage d'ouverture du couvercle (5) est muni d'un creux de préhension (8).
